# EUROPÄISCHE PATENTSCHRIFT

(11) **EP 3 447 602 B1**
(45) Veröffentlichungstag und Bekanntmachung des Hinweises auf die Patenterteilung: **03.07.2024**
(21) Anmeldenummer: 17187264.1
(22) Anmeldetag: 22.08.2017
(51) Int. Cl.: G05F 1/14

(54) **VERFAHREN UND VORRICHTUNG ZUM REGELN DER SPANNUNG EINES TRANSFORMATORSYSTEMS**
METHOD AND DEVICE FOR CONTROLLING THE VOLTAGE OF A TRANSFORMER SYSTEM
PROCÉDÉ ET DISPOSITIF DE COMMANDE DE RÉGLAGE DE LA TENSION D'UN SYSTÈME DE TRANSFORMATEUR

(43) Veröffentlichungstag der Anmeldung: 27.02.2019
(73) Patentinhaber: Siemens Aktiengesellschaft, 80333 München (DE)
(72) Erfinder: Mieske, Frank, 13053 Berlin (DE); Wang, Yuting, 13629 Berlin (DE)
(74) Vertreter: Siemens Patent Attorneys

(56) Entgegenhaltungen:
- EP-A1- 2 482 415
- CN-U- 205 583 707
- DE-A1-102014 119 158
- US-A- 5 210 443
- US-B2- 8 321 162

## Beschreibung

Die vorliegende Erfindung betrifft ein Verfahren und eine Vorrichtung zum Regeln eines Wertes einer Spannung an einem Leiter, an dem zumindest eine Sekundärwindung eines ersten stufbaren Transformators und eine Sekundärwindung eines zweiten stufbaren Transformators angeschlossen sind. Ferner betrifft die vorliegende Erfindung ein Transformatorsystem, welches die Vorrichtung sowie zwei stufbare Transformatoren aufweist.

Aus dem Stand der Technik ist bekannt, dass zwei oder mehr Transformatoren parallel auf eine Sammelschiene geschaltet werden, um die zu liefernde Leistung zwischen den Transformatoren aufzuteilen damit der einzelne Transformator nicht überlastet wird. Falls jedoch zwei oder mehr Transformatoren auf die gleiche Sammelschiene speisen und die Spannungsregler unabhängig voneinander auf den Sollspannungswert regeln, kann es aufgrund der unterschiedlichen Leerlaufspannungen der Transformatoren zu Ausgleichsströmen kommen. Da der Scheinwiderstand der Transformatoren hauptsächlich induktiv ist, können sich im Wesentlichen Kreisblindströme bilden.

Derartige Kreisblindströme sind unerwünscht, da sie zu einer erhöhten Verlustleistung der Transformatoren führen können. Neben einer Spannungsabweichung von dem Spannungssollwert ist herkömmlicherweise als ein zusätzliches Regelkriterium der Spannungsregelung daher ferner der Kreisblindstrom herangezogen worden, um diesen zu minimieren.

Bei einem herkömmlichen Spannungsregler wird um den Sollspannungswert ein Spannungsband bzw. eine Bandbreite B definiert. Liegt die gemessene Spannung außerhalb dieser Bandbreite, wird nach einer einstellbaren zeitlichen Verzögerung ein Stufungsbefehl an einen Stufenschalter gegeben, womit durch die Änderung der Leerlaufspannung des Transformators die Spannung wieder in das Spannungsband zurückkehrt. Der Einstellwert der Bandbreite wird mindestens so groß festgelegt, dass bei einem Höher- bzw. Tieferstufen um den Sollwert die Bandbreite nicht durchfahren wird. Andernfalls hätte es ein endloses Hin- und Herstufen zur Folge. Mit der Spannungsregelung für parallele Transformatoren nach der Kreisblindstrom-Methode wird zusätzlich zu der Spannungsabweichung an jedem parallelen Transformator der Kreisblindstrom ermittelt und eine Regelabweichung basierend auf den Kreisblindstrom zu der Regelabweichung durch die Spannung addiert.

Die Regelabweichung DCC resultierend aus dem Kreisblindstrom kann im Allgemeinen nach folgender Formel berechnet werden: $DCC = \left(k*ICC*X*Wurzel\left(3\right)*100 %\right) / UN$
k - einstellbarer Kreisblindstromregelfaktor
ICC - Kreisblindstrom
X - Transformatorlängsreaktanz berechnet aus Kurzschlussspannung
UN - Transformatornennspannung

Aus der Summe von Spannungsabweichung und der Kreisblindstromabweichung wird die Gesamtabweichung D ermittelt und mit der Bandbreite verglichen: $D = DV + DCC$

Bei zwei parallelen Transformatoren ergibt sich bei einer Differenz der Leerlaufspannungen genau der entgegengesetzte Kreisblindstrom und damit genau die entgegengesetzte Kreisblindstromabweichung D_{CC}. Falls die gemessene Spannung an beiden Transformatoren der Sollspannung entspricht, ergibt sich damit an beiden Spannungsreglern genau die entgegengesetzte Gesamtabweichung D.

Beispielhaft habe ein erster Transformator A eine höhere Stufe und damit eine höhere Leerlaufspannung als ein zweiter Transformator B. Damit ist die Kreisblindstrom-Spannungsabweichung D_{CC} positiv. In diesem Beispiel würden gemäß einem herkömmlichen Regelungsverfahren beide Regler zur Steuerung der Transformatoren stufen, da bei einem der Transformatoren die Blindstromabweichung größer als der Schwellwert der Bandbreite ist und bei dem anderen Transformator die Blindstromabweichung kleiner als das Negative des Schwellwerts der Bandbreite ist.

Nach einer entgegengesetzten Stufung von beiden Reglern würde der identische Fall mit vertauschten Rollen auftreten. Die Regler gemäß dem Stand der Technik würden nachfolgend endlos stufen. Die Regelung arbeitet somit herkömmlicherweise nicht stabil und damit kann ein unnötiger Verschleiß der Stufenschalter verbunden sein. Die Regler würden nachfolgend endlos stufen. Hier wären zusätzliche Maßnahmen notwendig, um ein unnötiges Stufen zu vermeiden.

Herkömmlich sind auch Spannungsregler mit zwei verschiedenen Zeitcharakteristiken eingesetzt worden. Bei der linearen Zeitcharakteristik wird unabhängig von der Regelabweichung mit einer konstanten Regelabweichung geregelt. Bei der inversen Zeitcharakteristik ist die Verzögerungszeit umgekehrt proportional zur Regelabweichung D. Die Einstellung der Verzögerungszeit für Spannungsabweichungen wird durch den Netzbetreiber vorgegeben, damit eine übergeordnete Koordination bei radialen Netzen möglich ist. Damit ist eine feste unterschiedliche Parametrierung nicht erwünscht. Außerdem sollen bei einem Spannungseinbruch durch Lastzuschaltung beide Regler nach gleicher Verzögerungszeit stufen.

Im Stand der Technik ist auch ein Spannungsregler vorgeschlagen worden, bei dem man einen Regler für den Kreisblindstrom empfindlicher einstellt als den anderen. Dies hat jedoch den Nachteil, dass bei einer Spannungsabweichung innerhalb des Spannungsbandes sich in dem empfindlichen Regler keine Regelabweichung ergibt, da sich D_{V} und D_{CC} aufheben und in dem unempfindlichen Regler D die Bandbreite B nicht überschreitet.

Es kann sich somit eine schlechte Regelgüte ergeben und der Kreisblindstrom wird nicht zufriedenstellend ausgeregelt.

Konkret sind beispielsweise aus der EP 2482415 A1 ein Verfahren zum Ansteuern eines Stufenstellers eines einzelnen Transformators und aus der CN 205583707U ein Regelverfahren für ein System aus zwei stufbaren Transformatoren bekannt.

Die DE 10 2014 119 158 A1 beschreibt ein Verfahren zur Parallellaufregelung von Transformatoren. Hierzu sind mehrere Transformatoren in einer Parallelschaltung angeordnet. Jedem der Transformatoren sind ein Mess-/Steuergerät und ein Stufenschalter zugeordnet. Alle Mess-/Steuergeräte der Stufenschalter sind über eine Kommunikationsleitung miteinander verbunden. Bei dem Regelverfahren wird zunächst eine Regelabweichung ermittelt. Es wird angenommen, dass diese Regelabweichung von eine Kreisblindstrom verursacht wird. Die Stufenschalter werden derart betätigt, dass eine Minimierung des Kreisblindstroms für den jeweiligen Transformator erfolgt.

Die 5,210,443 A offenbart ein Verfahren zur Parallelsteuerung von Stufentransformatoren, bei dem einzelne Spannungsregler von parallel arbeitenden Transformatoren über serielle Datenleitungen mit einem einzigen Parallelprozessor verbunden sind. Gemessene Spannungs- und Stromamplituden sowie der Phasenwinkel werden von den Spannungsreglern an den Parallelprozessor übertragen. Im Parallelprozessor wird für jeden Spannungsregler ein Teillaststrom und ein Umlaufblindstrom berechnet und zu den Spannungsreglern übertragen.

Auch die US 8 321 162 B2 betrifft die parallele Ansteuerung von Stufenschaltern von Transformatoren, die in einem Zwei-Sammelschienensystem parallel geschaltet sind. Jeder Transformator mit einem eigenen Spannungsregler ausgerüstet.

Aufgabe der vorliegenden Erfindung ist es, ein Verfahren sowie eine Vorrichtung zum Steuern eines Wertes einer Spannung an einem Leiter zu schaffen, an dem zumindest eine Sekundärwindung eines ersten stufbaren Transformators und eine Sekundärwindung eines zweiten stufbaren Transformators angeschlossen sind, wobei eine zuverlässige Steuerung erreicht ist, wobei Verschleiß von Komponenten, insbesondere Verschleiß von Stufungsschaltern von Transformatoren vermindert ist.

Die Aufgabe wird durch die Gegenstände der unabhängigen Ansprüche gelöst. Die abhängigen Ansprüche spezifizieren besondere Ausführungsformen der vorliegenden Erfindung.

Ausführungsformen der vorliegenden Erfindung setzen eine zeitliche Stufen-Priorisierung ein, um eine Spannungsregelung zu stabilisieren. Die Stabilisierung des Reglers wird im Sinne der zeitlichen Stufen-Priorisierung eingesetzt, falls die Spannungsabweichung sich innerhalb eines bestimmten Bereichs der Bandbreite befindet. Dieser bestimmte Bereich der Bandbreite wird im Folgenden auch als Priorisierungsbandbreite bezeichnet, wobei die Priorisierungsbandbreite kleiner ist als die herkömmlich verwendete Bandbreite.

Gemäß einer Ausführungsform der vorliegenden Erfindung ist bereitgestellt ein Verfahren zum Steuern eines Wertes einer Spannung an einem Leiter, an dem zumindest eine Sekundärwindung eines ersten stufbaren Transformators und eine Sekundärwindung eines zweiten stufbaren Transformators angeschlossen sind, wobei das Verfahren aufweist:
Messen je eines Stroms und einer Spannung an der jeweiligen Sekundärwindung der beiden Transformatoren und Ermitteln einer Spannungsabweichung an dem Leiter von einem Spannungssollwert und eines Kreisblindstroms; wenn die Spannungsabweichung innerhalb einer ersten Bandbreite um den Spannungssollwert liegt, und wenn eine Gesamtabweichung einer Summe aus der Spannungsabweichung und einer unter Verwendung des Kreisblindstroms ermittelten Blindstromabweichung von dem Spannungssollwert jeweils für den ersten und den zweiten Transformator außerhalb einer zweiten Bandbreite, die größer als die erste Bandbreite ist, um den Spannungssollwert liegt: Setzen, durch die Logikeinheit, die durch einen ersten Spannungsregler und einen zweiten Spannungsregler gebildet ist, welche durch einen Kommunikationsleitung miteinander verbunden sind, einer Verzögerungszeit zum Stufen des ersten Transformators und/oder des zweiten Transformators derart, dass eine der Spannungsabweichung entgegenwirkende Stufung des ersten oder des zweiten Transformators priorisiert wird, wobei die Stufung desjenigen Transformators, die eine Gesamtabweichung hat, die eine gleiches Vorzeichen hat wie die Spannungsabweichung priorisiert wird, und wobei eine Verzögerungszeit desjenigen Transformators, für den die Gesamtabweichung ein anderes Vorzeichen hat als die Spannungsabweichung, größer gesetzt wird als eine andere Verzögerungszeit für den anderen Transformator .

Das Verfahren kann teilweise in Hardware und/oder Software implementiert sein, insbesondere durch ein Computerverfahren implementiert sein. Der Leiter, an dem die Sekundärwindungen des ersten und des zweiten Transformators angeschlossen sind, wird auch als eine Sammelschiene bezeichnet.

Die Transformatoren können Stufenschalter jeder bekannten Art aufweisen. Durch Betätigung der Stufenschalter kann eine Leerlaufspannung des jeweiligen Transformators eingestellt werden. Dabei kann eine Stufung an einer Primärwindung oder auch der Sekundärwindung erfolgen. Eine Stufung, welche an der Primärstufe vorgenommen wird, kann vorteilhaft sein, da aufgrund der höheren Spannung an der Primärwindung der Strom (insbesondere im Lastbetrieb) geringer sein kann als ein durch die Sekundärspule fließender Strom.

Zur Regelung des Sollspannungswerts auf der Sammelschiene (die mit entsprechenden Sekundärwindungen der Transformatoren elektrisch verbunden ist), werden stufbare Transformatoren eingesetzt, bei denen an verschiedenen Stellen der Primärwindung und/oder der Sekundärwindung abgegriffen werden kann. Zum Stufen der Transformatoren können sogenannte Stufenschalter verwendet werden, welche zur Einstellung des Übersetzungsverhältnisses dienen. Dazu kann die Wicklung bzw. die Spule des Transformators auf der Primärseite und/oder der Sekundärseite eine Stammwicklung und eine Regel- oder Stufenwicklung mit mehreren Anzapfungen aufweisen, die an den Stufenschalter geführt werden. Unter den Stufenschalter sind sogenannte Laststufenschalter (englisch *onload tap changer*, OLTC) und Umsteller (englisch NLTC *no load tape changer*, DETC *deenergized tap changer* oder OCTC, *off circuit tap changer*) bekannt. Laststufenschalter können zur unterbrechungsfreien Umschaltung unter Last dienen und können in Lastwähler und Lastschalter unterteilt werden. Dabei kann eine Stufenschaltersäule entweder eine oder mehrere Phasen, z.B. drei Phasen schalten.

Um die Spannungsabweichung und den Blindstrom zu messen, kann eine Messvorrichtung vorgesehen sein, die sowohl den Strom bei den Sekundärwindungen als auch jeweils den von den Sekundärwindungen dem Leiter fließenden Strom misst. Sowohl die Spannungsabweichung als auch die Blindstromabweichung kann dabei z.B. als ein Anteil oder Prozentsatz der Differenz zu dem Spannungssollwert bzw. einem Blindstromsollwert von Null angegeben oder definiert sein.

Eine Ausführungsform der vorliegenden Erfindung verwendet eine optimierte Berechnung der Regelabweichung resultierend aus dem Kreisblindstrom: $DCC = \left(k*ICC*\left(X+TermA\right)*Wurzel\left(3\right)*100 %\right) / UN$ $TermA = X / \left(X*BP-1\right)$
k - einstellbare Kreisblindstromregelfaktor
ICC - Kreisblindstrom
X - Transformatorlängsreaktanz berechnet aus Kurzschlussspannung
BP - Gesamtblindleitwert bzw. Gesamtsuszeptanz aller parallelen Transformatoren
UN - Transformatornennspannung

Mit der Addition des Terms X / (X*BP - 1) zu der Transformatorreaktanz wird die Regelempfindlichkeit genau so verstärkt, dass bei minimaler Stufendifferenz die Regelabweichung hervorgerufen durch den Kreisblindstrom DCC überschritten wird. Durch diese Optimierung kann der Einstellwert der Regelempfindlichkeit in den meisten Fällen auf den Voreinstellwert von 1 beibehalten werden und damit ist ohne aufwändige Inbetriebsetzung eine sehr gute Regelempfindlichkeit und Regelstabilität gegeben. Bei herkömmlichen Reglern muss der der optimale Faktor während der Inbetriebsetzung ermittelt werden.

Ausführungsformen der vorliegenden Erfindung verwenden zwei Bandbreiten, insbesondere eine erste Bandbreite und eine zweite Bandbreite. Herkömmliche Verfahren verwenden lediglich eine einzige Bandbreite, insbesondere die zweite Bandbreite. Ausführungsformen der vorliegenden Erfindung adressieren eine Regelinstabilität in dem Falle, in dem die Spannungsabweichung relativ gering ist und die Blindstromabweichungen entgegengesetzt und von gleichem Betrag sind. Herkömmliche Verfahren und Vorrichtungen haben für diesen Fall ständig auf- und abgestuft, was zu Beschädigungen und Verschleiß an Komponenten geführt hat.

Gemäß Ausführungsformen der Erfindung wird jedoch eine Verzögerungszeit für den Fall gesetzt, dass die Spannungsabweichung innerhalb einer ersten Bandbreite um den Spannungssollwert liegt. Die Verzögerungszeit (eines des ersten oder des zweiten Transformators) kann definieren, wie lange eine gewisse Abweichung mindestens vorliegen muss, um eine Stufung des entsprechenden Transformators durchzuführen. Um die Stufung eines bestimmten Transformators zu priorisieren, kann die Verzögerungszeit des jeweils anderen Transformators erhöht werden. Ist die Verzögerungszeit eines bestimmten Transformators erhöht, entspricht dies einem strengeren Kriterium zum Auslösen einer Stufung des jeweiligen Transformators. Wenn z.B. die Spannungsabweichung negativ ist, kann ein Höherstufen desjenigen Transformators priorisiert werden (durch Vergrößern der entsprechenden Verzögerungszeit des anderen Transformators), der eine negative Gesamtabweichung zeigt. Damit ist ein einfaches Verfahren zum Stabilisieren der Regelung bereitgestellt.

Erfindungsgemäß wird eine Verzögerungszeit desjenigen Transformators, für den die Gesamtabweichung ein anderes Vorzeichen hat als die Spannungsabweichung, größer gesetzt als eine andere Verzögerungszeit für den anderen Transformator.

Damit wird der Transformator bei der Stufung priorisiert, welcher eine Gesamtabweichung hat, die ein gleiches Vorzeichen hat wie die Spannungsabweichung. Dabei können die Stufung bzw. der Spannungsschritt bei Höherstufen bzw. Niederstufen und die zweite Bandbreite in Abhängigkeit voneinander so gewählt werden, dass Höherstufung bzw. bei Niedrigstufung die Leerlaufspannung am Ausgang der Sekundärwindung nicht aus dem zweiten Bandbereich herausführt. Damit kann ein ständiges Hin- und Herschalten verhindert werden.

Das Verfahren kann derart ausgestaltet sein, dass, falls die Gesamtabweichung und/oder Blindstromabweichung für mindestens die größer gesetzte Verzögerungszeit außerhalb der zweiten Bandbreite liegt, der entsprechende Transformator höher gestuft wird, falls die Gesamtabweichung negativ ist und niedriger gestuft wird, falls die Gesamtabweichung negativ ist, wobei die Stufung belassen wird, falls die Gesamtabweichung für kürzer als die größer gesetzte Verzögerungszeit außerhalb der zweiten Bandbreite liegt.

Ein gegebener Transformator wird nur dann höher gestuft bzw. niedriger gestuft, wenn die entsprechende oder jeweilige Gesamtabweichung für eine Zeitdauer außerhalb des zweiten Bandbereichs liegt, welche Zeitdauer mindestens so groß ist für die aktuell eingestellte Verzögerungszeit. Durch Veränderung der Verzögerungszeit kann somit ein Kriterium verändert werden gemäß dem eine Stufung erfolgt.

Gemäß einer Ausführungsform der vorliegenden Erfindung ist das Verfahren derart ausgestaltet, dass bei Höherstufung eines der Transformatoren eine höhere, bei Tieferstufung eines der Transformatoren eine niedrigere Spannung am Ausgang der Sekundärwindung des jeweiligen Transformators anliegt, wobei die Höherstufung und/oder Tieferstufung durch entsprechenden Abgriff an einer jeweiligen Primärwindung (und/oder Sekundärwindung) erfolgt, dessen Eingang mit einem weiteren Leiter verbunden ist, an dem insbesondere eine Hochspannung zwischen 70 kV und 400 kV anliegt, wobei der Spannungssollwert insbesondere zwischen 5 kV und 20 kV liegt.

Eine Tieferstufung bzw. Höherstufung kann durch Änderung des Abgriffs an der Primärwindung und/oder an der Sekundärwindung erreicht werden.

Gemäß einer Ausführungsform der vorliegenden Erfindung ist die größer gesetzte Verzögerungszeit zwischen 1,5 und 2,5-mal, insbesondere 2-mal der anderen Verzögerungszeit. Damit kann eine effektive Stabilisierung der Regelung erreicht werden.

Gemäß einer Ausführungsform der vorliegenden Erfindung hat die Gesamtabweichung für den anderen Transformator (dessen Verzögerungszeit nicht erhöht wird) ein gleiches Vorzeichen wie die Spannungsabweichung. Dieser andere Transformator wird hinsichtlich einer Stufung priorisiert, um der Spannungsabweichung entgegenzuwirken.

Gemäß einer Ausführungsform der vorliegenden Erfindung ist das Verfahren derart ausgestaltet, dass wenn die Spannungsabweichung negativ ist, die Verzögerungszeit für den- bzw. diejenigen Spannungsregler größer gesetzt wird, die die Bandbreite überschreiten, also tiefer stufen.

Dieses gilt bei: ${D}_{V} < = 0$ $- {B}_{CC_DV} < DV < {B}_{CC_DV}$ $DCC , D > B$ wobei
die erste Bandbreite durch den Bereich [-BCC_DV, BCC_DV] gegeben ist,
die zweite Bandbreite durch den Bereich [-B, B] gegeben ist, DV die Spannungsabweichung ist,
DCC die Blindstromabweichung ist,
D die Gesamtabweichung ist,
Z.B. kann die größer gesetzte Verzögerungszeit zwischen 1,5 und 2,5-mal, insbesondere 2-mal, der anderen Verzögerungszeit sein.

Gemäß einer Ausführungsform der vorliegenden Erfindung ist das Verfahren derart ausgestaltet, dass wenn die Spannungsabweichung positiv ist, die Verzögerungszeit für die Spannungsregler größer gesetzt werden, die die Bandbreite unterschreiten, also höher stufen.

Dieses gilt bei: ${D}_{V} > 0$ $- {B}_{CC_DV} < {D}_{V} < {B}_{CC_DV}$ $DCC , D < - B$

Gemäß einer Ausführungsform der vorliegenden Erfindung ist die erste Bandbreite zwischen 0,3 und 0,7-mal, insbesondere 0,5-mal der zweiten Bandbreite. Andere Werte sind möglich.

Es sollte verstanden werden, dass Merkmale, die individuell oder in irgendeiner Kombination im Zusammenhang mit einem Verfahren zum Steuern eines Wertes einer Spannung an einem Leiter beschrieben, erläutert oder bereitgestellt sind, ebenso gut, individuell oder in irgendeiner Kombination, für eine Vorrichtung zum Steuern eines Wertes einer Spannung an einem Leiter eingesetzt werden können, gemäß einer Ausführungsform der vorliegenden Erfindung, oder umgekehrt.

Gemäß einer Ausführungsform der vorliegenden Erfindung ist bereitgestellt eine Vorrichtung zum Steuern eines Wertes einer Spannung an einem Leiter, an dem zumindest eine Sekundärwindung eines ersten stufbaren Transformators und eine Sekundärwindung eines zweiten stufbaren Transformators angeschlossen sind, wobei die Vorrichtung aufweist: eine Messvorrichtung, die zum Messen je eines Stroms und einer Spannung an der jeweiligen Sekundärwindung der beiden Transformatoren ausgebildet ist, eine Logikeinheit, die ausgebildet ist, eine Spannungsabweichung an dem Leiter von einem Spannungssollwert und einen Kreisblindstrom zu ermitteln, und wenn die Spannungsabweichung innerhalb einer ersten Bandbreite um den Spannungssollwert liegt, und wenn eine Gesamtabweichung einer Summe aus der Spannungsabweichung und einer unter Verwendung des Kreisblindstroms ermittelten Blindstromabweichung von dem Spannungssollwert jeweils für den ersten und den zweiten Transformator außerhalb einer zweiten, größeren als der ersten, Bandbreite um den Spannungssollwert liegt, eine Verzögerungszeit zum Stufen des ersten Transformators und/oder des zweiten Transformators derart zu setzen, dass eine der Spannungsabweichung entgegenwirkende Stufung des ersten oder des zweiten Transformators priorisiert wird.

Die Vorrichtung kann ferner eine Messvorrichtung zum Messen des Wertes der Spannung und von Werten eines Blindstroms des ersten Transformators und des zweiten Transformators umfassen.

Gemäß einer Ausführungsform der vorliegenden Erfindung ist bereitgestellt ein Transformatorsystem, aufweisend: einen ersten stufbaren Transformator und einen parallel dazu geschalteten zweiten stufbaren Transformator; und eine Vorrichtung zum Steuern eines Wertes einer Spannung gemäß einer der vorangehend beschriebenen Ausführungsformen.

In dem Transformatorsystem kann zumindest einer des ersten und des zweiten Transformators einen Laststufenschalter aufweisen.

Ausführungsformen der vorliegenden Erfindung werden nun mit Bezug auf die beiden Zeichnungen erläutert. Die vorliegende Erfindung ist nicht auf die beschriebenen oder illustrierten Ausführungsformen beschränkt.
Fig. 1 illustriert schematisch eine Transformatorsystem mit einer Vorrichtung zum Steuern eines Wertes einer Spannung an einem Leiter gemäß einer Ausführungsform der vorliegenden Erfindung; und
Fig. 2 und 3 illustrieren Balkendiagramme, mit Abweichungen, die in Ausführungsformen der vorliegenden Erfindung betrachtet werden.

Fig. 1 illustriert schematisch ein Transformatorsystem 1 zum Steuern eines Wertes einer Spannung an einem Leiter 3, an dem zumindest eine Sekundärwindung 5A eines ersten stufbaren Transformators 7A und eine Sekundärwindung 5B eines zweiten stufbaren Transformators 7B angeschlossen sind, gemäß einer Ausführungsform der vorliegenden Erfindung. Das in Fig. 1 schematisch illustrierte Transformatorsystem 1 weist einen ersten stufbaren Transformator 7A und einen zweiten parallel dazu geschalteten stufbaren Transformator 7B auf, sowie eine Vorrichtung zum Steuern eines Wertes einer Spannung an einem Leiter 3.

Die Vorrichtung weist eine Logikeinheit 15 auf, welche im illustrierten Ausführungsbeispiel durch einen ersten Spannungsregler 17A und einem zweiten Spannungsregler 17B gebildet ist, welche durch eine Kommunikationsleitung 21 miteinander verbunden sind. Die Logikeinheit 15 ist ausgebildet, falls eine Spannungsabweichung D_{V} der Spannung an dem Leiter von einem Spannungssollwert innerhalb einer ersten Bandbreite [-B_{CC_DV} , B_{CC_DV]} um den Spannungssollwert liegt, und falls eine Gesamtabweichung D einer Summe aus der Spannungsabweichung D_{V} und einer Blindstromabweichung D_{CC} von dem Spannungssollwert jeweils für den ersten und den zweiten Transformator außerhalb einer zweiten, größeren als der ersten, Bandbreite [-B ,

B] um den Spannungssollwert liegt, eine Verzögerungszeit T1 zum Stufen des ersten Transformators 7A und/oder des zweiten Transformators 7B derart zu setzten, dass eine der Spannungsabweichung entgegenwirkende Stufung des ersten oder des zweiten Transformators priorisiert wird.

Insbesondere ist die Logikeinheit 15 ausgebildet, ein Verfahren zum Steuern eines Wertes einer Spannung in einem Leiter 3, an dem zumindest eine Sekundärwindung 5A eines ersten stufbaren Transformators 7A und eine Sekundärwindung 5B eines zweiten stufbaren Transformators 7B angeschlossen sind, gemäß einer Ausführungsform der vorliegenden Erfindung auszuführen. Der erste Transformator 7A hat eine erste Primärwindung 9A und der zweite Transformator 7B hat eine zweite Primärwindung 9B. Weiter sind zwischen der Hochspannungsschiene 27 und der Sammelschiene 3 Schalter 37 vorgesehen, um wahlweise den ersten und/oder den zweiten Transformator 7A, 7B von der Hochspannungsschiene 27 und/oder von der Sammelschiene 3 zu trennen.

Die Vorrichtung umfasst in der illustrierten Ausführungsform ferner eine Messvorrichtung 23, welche durch Teilmessvorrichtungen 23A und 23B gebildet ist, wobei die Messvorrichtung 23A mit dem ersten Spannungsregler 17A kommunikativ vorhanden ist, um einen ersten (Blind)strom I_{A} und eine erste Leerlaufspannung bzw. Lastspannung U_{A} an den Ausgängen der Sekundärwindung 5 des ersten Transformators 7A zu messen. Die Teilmessvorrichtung 23B ist mit dem zweiten Spannungsregler 17B kommunikativ verbunden und ausgebildet, den Blindstrom I_{B} bzw. allgemein den Strom I_{B} und die Ausgangsspannung U_{B} an dem Ausgangsanschluss der zweiten Sekundärwindung 5B des zweiten Transformators 7B zu messen und dem zweiten Spannungsregler 17B zuführen.

Zum Stufen des ersten Transformators 7A ist ein Stufenschalter 25A vorgesehen, welcher Steuersignale 26A von dem ersten Spannungsregler 17A erhält, woraufhin eine entsprechende Stufung (Abgriff an der Primärwindung 9A bzw. an der Sekundärwindung 5A des ersten Transformators 7A) durchgeführt wird. Zum Stufen des zweiten Transformators 7B ist ein weiterer Stufenschalter 25B vorgesehen, welcher Steuersignale 26B von dem zweiten Spannungsregler 17B erhält, woraufhin er eine gewünschte Stufung an dem zweiten Transformator 7B vornimmt.

Die beiden Transformatoren 7A und 7B sind parallel zueinander zwischen einer Hochspannungsschiene 27 und dem Leiter 3 (auch als Sammelschiene bezeichnet) elektrisch angeschlossen. Weisen die zwei Transformatoren 7A und 7B verschiedene Leerlaufspannungen (oder auch Spannungen unter Last) auf, so kann dies zu einem Kreisblindstrom 29 (I_{KBS}) führen, der unerwünscht ist und gemäß Ausführungsform der vorliegenden Erfindung weggeregelt wird.

Ausführungsformen der vorliegenden Erfindung erreichen insbesondere eine Stabilisierung der Regelung auf einen Sollspannungswert auf der Sammelschiene 3 in dem Fall, in welchem die Ausgangsspannungen der beiden Transformatoren 7A und 7B leicht unterschiedlich sind aber nahe an dem Sollspannungswert liegen.

Im Folgenden wird eine Priorisierungsbandbreite B_{CC_DV} eingeführt als B_{CC_DV} = Faktor ▪ B, wobei der Faktor z.B. bei 0,5 liegen kann und B eine herkömmlich benutzte Bandbreite ist. Bei den beiden Transformatoren 7A und 7B mit etwa gleicher Transformatorreaktanz und DV = 0 ergibt sich bei einer Stufendifferenz genau die entgegengesetzte Kreisblindstrom-Spannungsabweichung D_{CC} und damit eine Gesamtabweichung D. Die Spannungsabweichung DV ist dann in A nahe bei 0 und damit innerhalb der Priorisierungsbandbreite (auch als erste Bandbreite bezeichnet). Bei DV ≤ 0 wird das Höherstufen zeitlich priorisiert. Das heißt bei dem Regler im Transformator A (Transformator 7A), wo ein positiver Kreisblindstrom gemessen wird, wird die doppelte Verzögerungszeit angewandt (Kriterium D > B) . Entsprechend wird bei D_{V} > 0 das Tieferstufen priorisiert.

Fig. 2 illustriert schematisch ein Balkendiagramm, wobei die Spannungsabweichung D_{V}, die Gesamtabweichung D_{A} für den ersten Transformator 7A, die Blindstromabweichung D_{CCA} für den ersten Transformator 7A, die Gesamtabweichung D_{B} für den zweiten Transformator 7B und die Blindstromabweichung D_{CCB} für den zweiten Transformator 7B aufgetragen sind. Die Abweichungen sind dabei relativ zu der Sollwertspannung 31 aufgetragen als Anteil aufgetragen. Wie aus Fig. 2 ersichtlich ist, liegt die Spannungsabweichung D_{V} innerhalb der ersten Bandbreite 33 und ist negativ. Ferner ist D_{A} und auch D_{CCA} außerhalb der zweiten Bandbreite 35 und insbesondere größer als B. Ferner liegen D_{B} und D_{CCB} außerhalb der zweiten Bandbreite 35 und sind insbesondere > -B.

In diesem Fall wird die erste Verzögerungszeit (die Verzögerungszeit der Regelung für den ersten Transformator 7A) vergrößert, insbesondere auf den doppelten Wert gesetzt wie der Wert der Verzögerungszeit, welcher für den zweiten Transformator 7B verwendet wird. Damit wird ein Höherstufen des zweiten Transformators 7B priorisiert. VACT illustriert die tatsächlich an der Sammelschiene gemessenen Spannung, wobei zum Spannungssollwert die Differenz D_{V} besteht.

Fig. 3 illustriert in einem ähnlichen Balkendiagramm wie in Fig. 2 eine Situation während eines Regelungsverfahrens, wobei andere Werte der verschiedenen Abweichungen vorliegen. Insbesondere ist die Spannungsabweichung D_{V} innerhalb der ersten Bandbreite 33 und gleichzeitig größer als 0 (> 0). Ferner sind auch die Gesamtabweichung und die Blindstromabweichung des ersten Transformators und des zweiten Transformators außerhalb der zweiten Bandbreite 35. In diesem Fall wird die Verzögerungszeit für die Steuerung des zweiten Transformators 7B vergrößert, insbesondere auf den doppelten Wert gesetzt verglichen mit dem Wert T1 der Verzögerungszeit, welche für den ersten Transformator 7A verwendet wird. Damit wird ein Tieferstufen des ersten Transformators 7A priorisiert.

Ausführungsformen der vorliegenden Erfindung können dem Anwender eine Regelstabilität sicherstellen, bei sicherer Auslegung des Kreisblindstroms oder Ausregelung des Kreisblindstroms. Der Einstellwert, der von dem Stand der Technik eingeführt wird, ist dafür nicht ausreichend und von dem Anwender schlecht zu beherrschen. Durch die geringe herkömmliche Regelgüte und damit verbundenen Kreisblindstrom ist die Verlustleistung der Transformatoren erhöht und damit der Wirkungsgrad erniedrigt.

Die durch Ausführungsformen der Erfindung erreichte Stabilität verhindert gleichzeitig unnötige Stufen und damit wird die Lebensdauer der Laststufenschalter (OLTC) erhöht. Damit können Kosten beim Netzbetreiber vermindert werden.

Die Verzögerungszeit T1 kann vom Netzbetreiber vorgegeben sein und sich auf die Ausregelung von Spannungsschwankungen im Netz beziehen. Die Verdoppelung dieser Verzögerungszeit bezieht sich auf die Ausregelung des Kreisblindstroms und hat somit keine Auswirkung auf die Koordination von Spannungsregelungen in Radialnetzen.

## Patentansprüche

1. Verfahren zum Steuern eines Wertes einer Spannung an einem Leiter (3), an dem zumindest eine Sekundärwindung (5A) eines ersten stufbaren Transformators (7A) und eine Sekundärwindung (5B) eines zweiten stufbaren Transformators (7B) angeschlossen sind, wobei das Verfahren aufweist:
Messen je eines Stroms (I_{A}, I_{B}) und einer Spannung (U_{A}, U_{B}) an der jeweiligen Sekundärwindung der beiden Transformatoren (7A, 7B) und Ermitteln einer Spannungsabweichung (D_{V}) an dem Leiter (3) von einem Spannungssollwert und eines Kreisblindstroms (I_{CC});
**gekennzeichnet durch**:
wenn die Spannungsabweichung (D_{V}) innerhalb einer ersten Bandbreite ([-B_{CC_DV}, B_{CC_DV}]) um den Spannungssollwert liegt, und
wenn eine Gesamtabweichung (D) einer Summe aus der Spannungsabweichung (D_{V}) und einer unter Verwendung des Kreisblindstroms (I_{CC}) ermittelten Blindstromabweichung (D_{CCA}, D_{CCB}) von dem Spannungssollwert jeweils für den ersten (7A) und den zweiten (7B) Transformator außerhalb einer zweiten Bandbreite ([-B, B]), die größer als die erste Bandbreite ([-B_{CC_DV}, B_{CC_DV}]) ist, um den Spannungssollwert liegt:
Setzen, durch eine Logikeinheit (15), die durch einen ersten Spannungsregler (17A) und einen zweiten Spannungsregler (17B) gebildet ist, welche durch einen Kommunikationsleitung miteinander verbunden sind, einer Verzögerungszeit (T1) zum Stufen des ersten Transformators (7A) und/oder des zweiten Transformators (7B) derart, dass eine der Spannungsabweichung entgegenwirkende Stufung des ersten oder des zweiten Transformators priorisiert wird,
wobei die Stufung desjenigen Transformators (7A, 7B), der eine Gesamtabweichung mit dem gleichen Vorzeichen hat wie die Spannungsabweichung priorisiert wird, und
wobei eine Verzögerungszeit (2*T1) desjenigen Transformators (7A, 7B), für den die Gesamtabweichung ein anderes Vorzeichen hat als die Spannungsabweichung, größer gesetzt wird als eine andere Verzögerungszeit (T1) für den anderen Transformator (7A, 7B).

2. Verfahren gemäß Anspruch 1, wobei, falls die Gesamtabweichung (D) und/oder Blindstromabweichung (D_{CC}) für mindestens die größer gesetzte Verzögerungszeit außerhalb der zweiten Bandbreite ([-B , B]) liegt, der entsprechende Transformator (7A, 7B) höher gestuft wird, falls die Gesamtabweichung negativ ist und niedriger gestuft wird, falls die Gesamtabweichung positiv ist,
wobei die Stufung belassen wird, falls die Gesamtabweichung für kürzer als die größer gesetzte Verzögerungszeit außerhalb der zweiten Bandbreite ([-B,B])liegt.

3. Verfahren nach Anspruch 2, wobei bei Höherstufung eines der Transformatoren (7A, 7B) eine höhere, bei Tieferstufung eines der Transformatoren (7A, 7B) eine niedrigere Spannung am Ausgang der Sekundärwindung (5A, 5B) des jeweiligen Transformators (7A, 7B) anliegt, wobei die Höherstufung und/oder Tieferstufung durch entsprechenden Abgriff an einer jeweiligen Primärwindung (9a, 9B) erfolgt, dessen Eingang mit einem weiteren Leiter (27) verbunden ist, an dem insbesondere eine Hochspannung zwischen 70 kV und 300 kV anliegt,
wobei der Spannungssollwert insbesondere zwischen 5 kV und 20 kV liegt.

4. Verfahren gemäß einem der vorangehenden Ansprüche, wobei die größer gesetzte Verzögerungszeit (2 * T1) zwischen 1,5 und 2,5-mal, insbesondere 2-mal, der anderen Verzögerungszeit (T1) ist.

5. Verfahren gemäß einem der vorangehenden Ansprüche, wobei, wenn die Spannungsabweichung negativ ist, die Verzögerungszeit für den bzw. die Spannungsregler (17A, 17B) größer gesetzt wird, die die Bandbreite überschreiten, also tiefer stufen, falls gilt: ${D}_{V} < = 0$ $- {B}_{CC_DV} < {D}_{V} < {B}_{CC_DV}$ $DCC , D > B$ wobei
die erste Bandbreite durch den Bereich [-BCC_DV, BCC_DV] gegeben ist,
die zweite Bandbreite durch den Bereich [-B, B] gegeben ist, D_{V} die Spannungsabweichung ist,
DCC die Blindstromabweichung, d.h. eine Regelabweichung resultierend aus dem Kreisblindstrom ist,
D die Gesamtabweichung ist,
wobei eine größer gesetzte Verzögerungszeit insbesondere zwischen 1,5- und 2,5-mal, ferner insbesondere 2-mal, der anderen Verzögerungszeit ist.

6. Verfahren nach Anspruch 5,
dass wenn die Spannungsabweichung positiv ist, die Verzögerungszeit für den bzw. die Spannungsregler (17A, 17B) größer gesetzt wird, die die Bandbreite unterschreiten, also höher stufen, falls gilt: ${D}_{V} > 0$ $- {B}_{CC_DV} < {D}_{V} < {B}_{CC_DV}$ ${D}_{CC ,} D < - B .$

7. Verfahren gemäß einem der vorangehenden Ansprüche, wobei die erste Bandbreite ([-B_{CC_DV}, B_{CC_DV}]) zwischen 0,3 und 0,7-mal, insbesondere 0,5-mal, der zweiten Bandbreite ([-B_{C}, B]) ist.

8. Verfahren gemäß einem der vorangehenden Ansprüche in Abhängigkeit von Anspruch 5, ferner aufweisend:
Optimieren der Berechnung der Regelabweichung DCC resultierend aus dem Kreisblindstrom gemäß: $DCC = \left(k*ICC*\left(X+TermA\right)*Wurzel \left(3\right)*100 %\right) / UN ,$
wobei $TermA = X/ \left(X*BP-1\right) ,$
k ein einstellbarer Kreisblindstromregelfaktor,
ICC der Kreisblindstrom,
X die Transformatorlängsreaktanz berechnet aus Kurzschlussspannung,
BP der Gesamtblindleitwert bzw. Gesamtsuszeptanz aller parallelen Transformatoren,
UN die Transformatornennspannung sind.

9. Vorrichtung zum Steuern eines Wertes einer Spannung an einem Leiter (3), an dem zumindest eine Sekundärwindung (5A) eines ersten stufbaren Transformators (7A) und eine Sekundärwindung (5B) eines zweiten stufbaren Transformators (7B) angeschlossen sind, wobei die Vorrichtung aufweist:
eine Messvorrichtung (23), die zum Messen je eines Stroms (I_{A}, I_{B}) und einer Spannung (U_{A}, U_{B}) an der jeweiligen Sekundärwindung der beiden Transformatoren (7A, 7B) ausgebildet ist;
**dadurch gekennzeichnet, dass** die Vorrichtung ferner aufweist:
eine Logikeinheit (15, 17A, 17B), die ausgebildet ist,
eine Spannungsabweichung (D_{V}) an dem Leiter (3) von einem Spannungssollwert und einen Kreisblindstrom (I_{CC}) zu ermitteln; wobei
wenn die Spannungsabweichung (D_{V}) innerhalb einer ersten Bandbreite ([-BCC_{_DV}, B_{CC_DV}]) um den Spannungssollwert liegt, und
wenn eine Gesamtabweichung (D_{A}, D_{B}) einer Summe aus der Spannungsabweichung (D_{V}) und einer unter Verwendung des Kreisblindstroms (I_{CC}) ermittelten Blindstromabweichung (D_{CCA}, D_{CCB}) von dem Spannungssollwert jeweils für den ersten und den zweiten Transformator (7A, 7B) außerhalb einer zweiten Bandbreite ([-B,B], die größer als die erste Bandbreite ([-B_{cc_DV}, B_{cc_DV])} ist, um den Spannungssollwert liegt, die Logikeinheit (15) ferner ausgebildet ist,
eine Verzögerungszeit (T1) zum Stufen des ersten Transformators (7A) und/oder des zweiten Transformators (7B) derart zu setzten, dass eine der Spannungsabweichung entgegenwirkende Stufung des ersten oder des zweiten Transformators priorisiert wird,
wobei die Stufung desjenigen Transformators (7A, 7B), der eine Gesamtabweichung mit dem gleichen Vorzeichen hat wie die Spannungsabweichung, priorisiert wird, und
wobei eine Verzögerungszeit (2*Tl) desjenigen Transformators (7A, 7B), für den die Gesamtabweichung ein anderes Vorzeichen hat als die Spannungsabweichung, größer gesetzt wird als eine andere Verzögerungszeigt (Tl) für den anderen Transformator (7A, 7B).

10. Transformatorsystem (1), aufweisend:
einen ersten stufbaren Transformator (7A);
einen parallel dazu geschalteten zweiten stufbaren Transformator (7B)
einen Leiter (3), an dem zumindest eine Sekundärwindung (5A) des ersten stufbaren Transformators (7A) und eine Sekundärwindung (5B) des zweiten stufbaren Transformators (7B) angeschlossen sind,; und
eine Vorrichtung zum Steuern eines Wertes einer Spannung gemäß Anspruch 9.

## Claims

1. Method for controlling a value of a voltage at a conductor (3) to which at least one secondary winding (5A) of a first steppable transformer (7A) and a secondary winding (5B) of a second steppable transformer (7B) are connected, wherein the method comprises:
measuring in each case a current (I_{A}, I_{B}) and a voltage (U_{A}, U_{B}) at the respective secondary winding of the two transformers (7A, 7B) and determining a voltage deviation (D_{V}) at the conductor (3) from a voltage setpoint value and a circulating reactive current (I_{CC}) ;
**characterized by**:
if the voltage deviation (D_{V}) is within a first range ([-B_{CC}__{DV}, B_{CC_DV}]) around the voltage setpoint value, and
if an overall deviation (D) of a sum of the voltage deviation (D_{V}) and a reactive current deviation (D_{CCA}, D_{CCB}) from the voltage setpoint value respectively for the first (7A) and the second (7B) transformer, said reactive current deviation having been determined using the circulating reactive current (I_{CC}), is outside of a second range ([-B,B]), which is larger than the first range ([-B_{CC_DV}, B_{CC_DV}]), around the voltage setpoint value: setting, by way of a logic unit (15) formed by a first voltage regulator (17A) and a second voltage regulator (17B) which are connected to one another by a communication line, a delay time (T1) for stepping the first transformer (7A) and/or the second transformer (7B) in such a way that stepping of the first or the second transformer that counteracts the voltage deviation is prioritized,
wherein the stepping of that transformer (7A, 7B) having an overall deviation with the same sign as the voltage deviation is prioritized, and
wherein a delay time (2*T1) of that transformer (7A, 7B) for which the overall deviation has a different sign to the voltage deviation is set to be greater than another delay time (T1) for the other transformer (7A, 7B).

2. Method according to Claim 1, wherein, if the overall deviation (D) and/or reactive current deviation (D_{CC}) for at least the delay time that is set to be greater is outside of the second range ([-B, B]), the corresponding transformer (7A, 7B) is stepped up if the overall deviation is negative and is stepped down if the overall deviation is positive,
wherein the stepping is left if the overall deviation is outside of the second range for a shorter time than the delay time ([-B, B]) that is set to be greater.

3. Method according to Claim 2, wherein, when stepping up one of the transformers (7A, 7B), a higher voltage and, when stepping down one of the transformers (7A, 7B), a lower voltage is present at the output of the secondary winding (5A, 5B) of the respective transformer (7A, 7B), wherein the stepping up and/or the stepping down take(s) place by appropriate tapping at a respective primary winding (9A, 9B), the input of which is connected to a further conductor (27), at which, in particular, a high voltage between 70 kV and 300 kV is present,
wherein the voltage setpoint value is, in particular, between 5 kV and 20 kV.

4. Method according to one of the preceding claims, wherein the delay time (2 * T1) that is set to be greater is between 1.5 and 2.5 times, particularly 2 times, the other delay time (T1).

5. Method according to one of the preceding claims, wherein, when the voltage deviation is negative, the delay time for the voltage regulator or regulators (17A, 17B), which exceed the range, that is to say step down, is set to be greater if the following holds true: ${D}_{V} < = 0$ $- {B}_{CC DV} < {D}_{V} < {B}_{CC DV}$ ${D}_{CC} , D > B$ wherein
the first range is given by the band [-BCC_DV, BCC_DV],
the second range is given by the band [-B, B],
D_{V} is the voltage deviation,
DCC is the reactive current deviation, that is to say a control deviation resulting from the circulating reactive current,
D is the overall deviation,
wherein a delay time that is set to be greater is, particularly, between 1.5 and 2.5 times, more particularly 2 times, the other delay time.

6. Method according to Claim 5,
that when the voltage deviation is positive, the delay time for the voltage regulator or regulators (17A, 17B), which undershoot the range, that is to say step up, is set to be greater if the following holds true: ${D}_{V} > 0$ $- {B}_{CC_DV} < {D}_{V} < {B}_{CC_DV}$ ${D}_{CC} , D < - B .$

7. Method according to one of the preceding claims, wherein the first range ([-B_{CC_DV}, B_{CC_DV}]) is between 0.3 and 0.7 times, particularly 0.5 times, the second range ([-B_{C}, B]).

8. Method according to one of the preceding claims, when dependent on Claim 5, further comprising:
optimization of the calculation of the regulation deviation DCC resulting from the circulating reactive current in accordance with: $DCC = \left(k*ICC*\left(X+Term A\right)*root \left(3\right)*100 %\right) / UN ,$
wherein $Term A = X / \left(X*BP-1\right) ,$
k is a settable circulating reactive current control factor, ICC is the circulating reactive current,
X is the transformer series reactance calculated from the short-circuit voltage,
BP is the overall reactive conductance or overall susceptance of all of the parallel transformers,
UN is the rated transformer voltage.

9. Apparatus for controlling a value of a voltage at a conductor (3) to which at least one secondary winding (5A) of a first steppable transformer (7A) and a secondary winding (5B) of a second steppable transformer (7B) are connected, wherein the apparatus comprises:
a measuring apparatus (23), which is configured for measuring in each case a current (I_{A}, I_{B}) and a voltage (U_{A}, U_{B}) at the respective secondary winding of the two transformers (7A, 7B);
**characterized in that** the apparatus further comprises:
a logic unit (15, 17A, 17B), which is configured
to determine a voltage deviation (D_{V}) at the conductor (3) from a voltage setpoint value and a circulating reactive current (I_{CC}); wherein
if the voltage deviation (DV) is within a first range ([-B_{CC}__{DV}, B_{CC_DV]}) around the voltage setpoint value, and
if an overall deviation (D_{A}, D_{B}) of a sum of the voltage deviation (D_{V}) and a reactive current deviation (D_{CCA}, D_{CCB}) from the voltage setpoint value respectively for the first and the second transformer (7A, 7B), said reactive current deviation having been determined using the circulating reactive current (I_{CC}), is outside of a second range ([-B, B]), which is larger than the first range ([-B_{CC_DV}, B_{CC_DV}]), around the voltage setpoint value, the logic unit (15) is further configured
to set a delay time (T1) for stepping the first transformer (7A) and/or the second transformer (7B) in such a way that stepping of the first or the second transformer that counteracts the voltage deviation is prioritized,
wherein the stepping of that transformer (7A, 7B) having an overall deviation with the same sign as the voltage deviation is prioritized, and
wherein a delay time (2*T1) of that transformer (7A, 7B) for which the overall deviation has a different sign to the voltage deviation is set to be greater than another delay time (T1) for the other transformer (7A, 7B).

10. Transformer system (1), comprising:
a first steppable transformer (7A);
a second steppable transformer (7B) connected in parallel therewith;
a conductor (3) to which at least one secondary winding (5A) of the first steppable transformer (7A) and a secondary winding (5B) of the second steppable transformer (7B) are connected; and
an apparatus for controlling a value of a voltage according to Claim 9.

## Revendications

1. Procédé de commande d'une valeur d'une tension sur un conducteur (3), auquel sont connectés au moins un enroulement (5A) secondaire d'un premier transformateur (7A) pouvant être mis à l'échelon et un enroulement (5B) secondaire d'un deuxième transformateur (7B) pouvant être mis à l'échelon, dans lequel le procédé comporte :
mesure respectivement d'un courant (I_{A}, I_{B}) d'une tension (U_{A}, U_{B}) à l'enroulement secondaire respectif des deux transformateurs (7A, 7B) et détermination d'un écart (D_{V}) de tension sur le conducteur (3) à une valeur de consigne de tension et d'un courant (I_{CC}) réactif de circuit ;
**caractérisé par** :
si l'écart (D_{V}) de tension est dans une première largeur ([-B_{CC_DV,} B_{CC_DV}]) de bande de la valeur de consigne de la tension, et
si un écart (D) d'ensemble d'une somme de l'écart (D_{V}) de tension et d'un écart (D_{CCA}, D_{CCB}) de courant réactif, déterminé en utilisant le courant (I_{CC}) réactif de circuit, à la valeur de consigne de tension est, de la valeur de consigne de tension, respectivement pour le premier (7A) et le deuxième (7B) transformateurs, à l'extérieur d'une deuxième largeur ([-B, B]) de bande, qui est plus grande que la première largeur ([-B_{CC_DV}, B_{CC_DV}]) de bande :
établissement, par une unité (15) logique, qui est formée par un premier régleur (17A) de tension et par un deuxième régleur (17B) de tension, qui sont reliés entre eux par une ligne de communication, d'un temps (T1) de temporisation pour la mise à l'échelon du premier transformateur (7A) et/ou du deuxième transformateur (7B), de manière à donner priorité à une mise à l'échelon du premier ou du deuxième transformateur qui s'oppose à l'écart de tension,
dans lequel on donne priorité à la mise à l'échelon du transformateur (7A, 7B), qui a un écart d'ensemble ayant le même signe que l'écart de tension, et
dans lequel on établit un temps (2*T1) de temporisation du transformateur (7A, 7B), pour lequel l'écart d'ensemble a un autre signe que l'écart de tension, plus grand qu'un autre temps (T1) de temporisation pour l'autre transformateur (7A, 7B).

2. Procédé suivant la revendication 1, dans lequel, si l'écart (D) d'ensemble et/ou l'écart (D_{CC}) de courant réactif pour au moins le temps de temporisation plus grand est à l'extérieur de la deuxième largeur ([-B, B]) de bande, on met à l'échelon plus haut le transformateur (7A, 7B) correspondant, si l'écart d'ensemble est négatif, et on met à l'échelon plus bas, si l'écart d'ensemble est positif,
dans lequel on laisse la mise à l'échelon si l'écart d'ensemble pour le temps de temporisation établi plus court que le plus grand est en dehors de la deuxième largeur ([-B, B]) de bande.

3. Procédé suivant la revendication 2, dans lequel, pour une mise à l'échelon plus haute de l'un des transformateurs (7A, 7B), une tension plus haute, pour une mise à l'échelon plus basse de l'un des transformateurs (7A, 7B), une tension plus basse s'applique à la sortie de l'enroulement (5A, 5B) secondaire du transformateur (7A, 7B) respectif, dans lequel la mise à l'échelon plus haute et/ou la mise à l'échelon plus basse a lieu par une prise correspondante sur un enroulement (9a, 9B) primaire respectif, dont l'entrée est reliée à un autre conducteur (27), auquel s'applique en particulier une haute tension comprise entre 70 kV et 300 kV,
dans lequel la valeur de consigne de la tension est comprise en particulier entre 5 kV et 20 kV.

4. Procédé suivant l'une des revendications précédentes, dans lequel le temps (2 * T1) de temporisation établi plus grand représente entre 1,5 et 2,5 fois, en particulier 2 fois, l'autre temps (T1) de temporisation.

5. Procédé suivant l'une des revendications précédentes, dans lequel, si l'écart de tension est négatif, on établit plus grand le temps de temporisation pour le ou les régleurs (17A, 17B) de tension, qui dépassent la largeur de bande, donc on met à l'échelon plus bas, si l'on a : ${D}_{V} < = 0$ $- {B}_{CC DV} < {D}_{V} < {B}_{CC DV}$ $DCC , D > B$ dans lequel
la première largeur de bande est donnée par la plage [-BCC_DV, BCC_DV],
la deuxième largeur de bande est donnée par la plage [-B, B],
D_{V} est l'écart de la tension,
DCC est l'écart du courant réactif, c'est-à-dire un écart de régulation provenant du courant réactif de circuit,
D est l'écart d'ensemble,
dans lequel un temps de temporisation établi plus grand, représente en particulier entre 1,5 et 2,5 fois, en outre en particulier 2 fois, l'autre temps de temporisation.

6. Procédé suivant la revendication 5,
en ce que, si l'écart de tension est positif, on établit plus grand le temps de temporisation pour le ou les régleurs (17A, 17B) de la tension, qui sont inférieurs à la largeur de bande, donc on met à l'échelon plus haut, si l'on a : ${D}_{V} > 0$ $- {B}_{CC_DV} < {D}_{V} < {B}_{CC_DV}$ ${D}_{CC} , D < - B .$

7. Procédé suivant l'une des revendications précédentes, dans lequel la première largeur ([-B_{CC_DV}, B_{CC_DV}]) de bande représente entre 0,3 et 0,7 fois, en particulier 0,5 fois la deuxième largeur ([-B_{C}, B]) de bande.

8. Procédé suivant l'une des revendications précédentes, lorsqu'elle dépend de la revendication 5, comportant en outre :
optimisation du calcul de l'écart DCC de réglage résultant du courant réactif de circuit suivant : $DCC = \left(k*ICC*\left(X+TermA\right)*racine \left(3\right)*100 %\right) / UN ,$
dans lequel $TermA = X / \left(X*BP-1\right) ,$
k est un facteur de réglage de courant réactif de circuit réglable,
ICC est le courant réactif de circuit,
X est la réactance longitudinale de transformateur calculée à partir de la tension de court-circuit,
BP est la conductance réactive d'ensemble ou la susceptance d'ensemble de tous les transformateurs en parallèle,
UN est la tension nominale de transformateur.

9. Dispositif de commande de la valeur d'une tension sur un conducteur (3), auquel sont connectés au moins un enroulement (5A) secondaire d'un premier transformateur (7A) pouvant être mis à l'échelon et un enroulement (5B) secondaire d'un deuxième transformateur (7B) pouvant être mis à l'échelon, dans lequel le dispositif comporte :
un dispositif (23) de mesure, qui est constitué pour la mesure de respectivement un courant (I_{A}, I_{B}) et d'une tension (U_{A}, U_{B}) sur l'enroulement secondaire respectif des deux transformateurs (7A, 7B) ;
**caractérisé en ce que** le dispositif comporte en outre :
une unité (15, 17A, 17B) logique, qui est constituée,
pour déterminer un écart (D_{V}) de tension sur le conducteur (3) à une valeur de consigne de tension et un courant (I_{CC}) réactif de circuit ; dans lequel
si l'écart (D_{V}) de tension est dans une première largeur ([-B_{CC_DV}, B_{CC_DV}]) de la valeur de consigne de la tension, et
si un écart (D_{A}, D_{B}) d'ensemble d'une somme de l'écart (D_{V}) de tension et d'un écart (D_{CCA}, D_{CCB}) de courant réactif, déterminé en utilisant le courant (I_{CC}) réactif de circuit, à la valeur de consigne de tension est, de la valeur de consigne de tension, respectivement pour le premier et le deuxième transformateurs (7A, 7B), à l'extérieur d'une deuxième largeur ([-B, B]) de bande, qui est plus grande que la première largeur ([-B_{CC_DV}, B_{CC_DV}]) de bande, l'unité (15) logique est constituée en outre,
pour établir un temps (T1) de temporisation pour la mise à l'échelon du premier transformateur (7A) et/ou du deuxième transformateur (7B), de manière à donner la priorité à une mise à l'échelon du premier ou du deuxième transformateur s'opposant à l'écart de tension,
dans lequel on donne priorité à la mise à l'échelon du transformateur (7A, 7B), qui a un écart d'ensemble ayant le même signe que l'écart de tension, et
dans lequel on établit un temps (2*T1) de temporisation du transformateur (7A, 7B), pour lequel l'écart d'ensemble a un autre signe que l'écart de tension, plus grand qu'un autre temps (T1) de temporisation pour l'autre transformateur (7A, 7B).

10. Système (1) de transformateur, comportant :
un premier transformateur (7A) pouvant être mis à l'échelon ;
un deuxième transformateur (7B) pouvant être mis à l'échelon monté en parallèle avec lui
un conducteur (3) auquel sont connectés au moins un enroulement (5A) secondaire du premier transformateur (7A) pouvant être mis à l'échelon et un enroulement (5B) secondaire du deuxième transformateur (7B) pouvant être mis à l'échelon ; et
un dispositif de commande de la valeur d'une tension suivant la revendication 9.
